# EUROPÄISCHE PATENTSCHRIFT

(11) **EP 0 161 460 B1**
(45) Veröffentlichungstag und Bekanntmachung des Hinweises auf die Patenterteilung: **13.01.1988**
(21) Anmeldenummer: 85104070.9
(22) Anmeldetag: 03.04.1985
(51) Int. Cl.: F42C 11/02

(54) **Zünderauslöseeinrichtung**
Fuse-actuating device
Dispositif de mise à feu d'une amorce

(30) Priorität: 19.04.1984 DE 3414841
(43) Veröffentlichungstag der Anmeldung: 21.11.1985
(73) Patentinhaber: DIEHL GMBH & CO., 90478 Nürnberg (DE)
(72) Erfinder: Fürst, Wilhelm, D-8431 Buchberg (DE); Rüdenauer, Werner, D-8542 Roth (DE); Siebert, Rainer, D-8505 Röthenbach (DE)
(74) Vertreter: Hofmann, Gerhard, Dipl.-Ing. Patentassessor

(56) Entgegenhaltungen:
- EP-A- 0 073 333
- DE-A- 2 344 199
- US-A- 2 972 306
- US-A- 3 209 693
- US-A- 3 324 317

## Beschreibung

Die Erfindung betrifft eine Zünderauslöseinrichtung am Kopf eines Unterwassergeschosses, bei dem ein in einer Öffnung des Geschoßkopfes angeordneter Druckaufnehmer dem Staudruck ausgesetzt ist.

Eine derartige Zünderauslöseeinrichtung ist in der EP-A-0 073 333 beschrieben. Dort ist der Druckaufnehmer mit einer Feder so belastet, daß bei einer ausreichenden Geschwindigkeit des Geschosses unter Wasser durch den Staudruck ein Schalter offengehalten ist. Beim Durchstoßen der Wasseroberfläche schließt der Schalter infolge der Staudruckänderung. Dadurch wird die Zündung ausgelöst. Um den Schalter sicher schalten zu können, ist ein gewisser Hub des Druckaufnehmers gegenüber dem Geschoßkopf nötig. Dies führt zu Dichtungsproblemen. Denn einerseits muß der Druckaufnehmer gegenüber dem Kopf beweglich sein und andererseits muß er diesen gegenüber abgedichtet sein. Letzteres schon deswegen, weil er sonst beidseitig von Wasser beaufschlagt ist.

Der Schaltzeitpunkt hängt bei der Einrichtung der EP-A-0 073 333 von der Federkennlinie ab. Dies begrenzt die Einsatzmöglichkeiten. So ist es beispielsweise nicht möglich mit der Einrichtung einen Zielaufschlag als Schaltkriterium heranzuziehen, wenn die Einrichtung so ausgelegt ist, daß sie beim Verlassen des Wassers zündet.

Bei der EP-A-0 073 333 hängt die Ansprechempfindlichkeit von der Feder ab. Sie ist deshalb nur mehr oder weniger grob einstellbar und insbesondere nachträglich kaum verstellbar.

Aufgabe der Erfindung ist es, eine Einrichtung der eingangs genannten Art zu schaffen, die eine Anpassung an unterschiedliche Einsatzfälle erleichtert.

Erfindungsgemäß ist obige Aufgabe bei einer Einrichtung der eingangs genannten Art dadurch gelöst, daß im Kopf des Geschosses eine mit elektrischen Kontakten versehene Piezokeramikscheibe an ihrer einen Seite starr gestützt ist und mit ihrer anderen Seite an einem Druckübertragungskörper anliegt, der in der Öffnung des Kopfes gelagert ist. Dadurch wirkt der Staudruck auf die Piezokeraimikscheibe. Jede Änderung des Staudrucks hat eine entsprechende Ladungs- bzw. Spannungsänderung der Piezokeramikscheibe zur Folge. Diese läßt sich in einer elektronischen Auswerteschaltung so verarbeiten, daß die jeweilige Spannungsänderung als Schaltkriterium herangezogen wird. Es ist möglich, den Wasseraustritt, den Wassereintritt und/oder den Aufschlag des Geschosses als Schaltkriterium für die Zündung vorzusehen.

Ein weiterer Vorteil der Zünderauslöseeinrichtung besteht darin, daß keine beweglichen Teile vorgesehen sind. Dadurch ist die Einrichtung auch einfach abzudichten.

Vorteilhafte Ausgestaltungen der Erfindung ergeben sich aus der folgenden Beschreibung eines Ausführungsbeispiels und den Unteransprüchen. In der Zeichnung zeigen:
Figur 1 den Kopf eines Unterwassergeschosses im Längsschnitt und
Figur 2 einen Schnitt längs der Linie 11-11 nach Figur 1.

In einem Geschoßkopf 1 ist ein Sockel 2 ausgebildet, der von einem Ringraum 3 umgeben ist.

Auf dem Sockel 2 sitzt eine Platte 4 auf, durch welche elektrische Kontaktstifte 5 und 6 geführt sind. Der Kontaktstift 5 ist mit einer elektrisch leitenden Folie 7 verlötet, die auf der Platte 4 aufliegt und mit der einen Seite einer Piezokeramikscheibe 8 verbunden ist. Auf der gegenüberliegenden Seite der Piezokersmikscheibe 8 ist eine elektrisch leitende Folie 9 angeordnet, die mit dem Kontaktstift 6 verlötet ist. Am Umfang der Piezokeramikscheibe 8 ist ein zusammendrückbares Isolierteil 10 vorgesehen. Dieses stützt die Piezokeramikscheibe 8 in radialer Richtung.

Auf der Folie 9 sitz ein starrer Druckübertragungskörper 11, der das Isolierteil 10 übergreift. Eine Schutzhülle 12 deckt den Druckübertragungskörper 11 ab und umgreift diesen, das Isolierteil 10 und die Platte 4. Im Bereich des Ringraums 3 ist die Schutzhülle 12 umgebördelt.

Die Schutzhülle 12 ist von einem Rand 13 des Geschoßkopfes 1 übergriffen. Die Schutzhülle 12 ist dadurch fest und wasserdicht in dem Geschoßkopf 1 gehalten. Zugleich sind dadurch auch die in ihr untergebrachten Teile zvischen dem Rand 13 und dem Sockel 2 festgelegt.

Bewegt sich das Geschoß unter Wasser, dann wirkt über die Schutzhüllse 12 auf den Druckübertragungskörper 11 ein Staudruck in Richtung des Pfeiles S. Dieser pflanzt sich auf die Piezokeramikscheibe 8 fort, so daß an den Kontaktstiften 5 und 6 eine elektrische Spannung abgreifbar ist. Verläßt das Geschoß des Wasser, vermindert sich der Staudruck erheblich. Dementsprechend ändert sich die zwischen den Kontaktstiften 5 und 6 abgreifbare Spannung. Dies läßt sich als Schaltkriterium für die nicht näher dargestellte elektronische Zünderschaltung auswerten.

Schlägt das Geschoß auf einem Ziel auf, erhöht sich der auf die Piezokeramikscheibe 8 wirkende Druck gegenüber dem bis dahin herrschenden Staudruck. Die damit verbundene Spannungsänderung läßt sich ebenfalls zur Zündung auswerten.

Taucht das Geschoß aus der Luft in das Wasser ein, nimmt der Staudruck beträchtlich zu. Auch die damit verbundene Spannungsänderung kann zur Zündung ausgewertet werden.

## Patentansprüche

1. Zünderauslöseeinrichtung am Kopf eines Unterwassergeschosses, bei dem ein in einer Öffnung des Geschoßkopfes angeordneter Druckaufnehmer dem Staudruck ausgesetzt ist, dadurch gekennzeichnet, daß im Kopf (1) des Geschosses eine mit elektrischen Kontakten (7, 9) versehene Piezokeramikscheibe (8) an ihrer einen Seite starr gestützt ist und mit ihrer anderen Seite an einem Druckübertragungskörper (11) anliegt, der in der Öffnung des Kopfes (1) gelagert ist.

2. Zünderauslöseeinrichtung nach Anspruch 1, dadurch gekennzeichnet, daß die Piezokeramikscheibe (8) an ihrer dem Druckübertragungskörper (11) gegenüberliegenden Seite von einer Platte (4) gestützt ist, die neben der Piezokersmikscheibe (8) mit den Kontakten (7, 9) verbundene Kontaktstifte (5, 6) trägt.

3. Zünderauslöseeinrichtung nach Anspruch 2, dadurch gekennzeichnet, daß die Kontakte von Folien (7, 9) gebildet sind, deren eine zwischen der Piezokeramikscheibe (8) und dem Druckübertragungskörper (11) und deren andere zwischen der Piezokeramikscheibe (8) und der Platte (4) liegt.

4. Zünderauslöseeinrichtung nach einem der vorhergehenden Ansprüche, dadurch gekennzeichnet, daß am Umfang der Piezokeramikscheibe (8) ein Isolierteil (10) angeordnet ist, des zwischen der Platte (4) und dem Druckübertragungskörper (11) liegt.

5. Zünderauslöseeinrichtung nach einem der vorhergehenden Ansprüche, dadurch gekennzeichnet, daß der Druckübertragungskörper (11), die Piezokeramikscheibe (8) und die Platte (4) von einer gemeinsamen Hülle (12) umschlossen sind, die in dem Geschoßkopf (1) gehalten ist.

6. Zünderauslöseeinrichtung nach Anspruch 5, dadurch gekennzeichnet, daß die Hülle (12) in einen Ringraum (3) endet, der einen Sockel (2) umschließt, auf welchem die Platte (4) aufsitzt.

## Claims

1. A fuze release mechanism on the head of an underwater projectile, in which a pressure pickup arranged in an aperture of the projectile head is exposed to the dynamic pressure, characterised in that in the head (1) of the projectile a piezoceramic disc (8) provided with electrical contacts (7, 9) is supported rigidly at its one side and butts with its other side against a pressure transmission body (11) which is mounted in the aperture of the head (1).

2. A fuze release mechanism according to claim 1, characterised in that the piezoceramic disc (8) is supported, at its side lying opposite to the pressure transmission body (11), by a plate (4) which carries, besides the piezoceramic disc (8), contact pins (5, 6) connected to the contacts (7, 9).

3. A fuze release mechanism according to claim 2, characterised in that the contacts are formed by foils (7, 9), one of which lies between the piezoceramic disc (8) and the pressure transmission body (11) and the other of which lies between the piezoceramic disc (8) and the plate (4).

4. A fuze release mechanism according to one of the preceding claims, characterised in that arranged at the periphery of the piezoceramic disc (8) is an isolating part (10) which lies between the plate (4) and the pressure transmission body (11).

5. A fuze release mechanism according to one of the preceding claims, characterised in that the pressure transmission body (11), the piezoceramic disc (8) and the plate (4) are surrounded by a common sheath (12) which is held in the projectile head (1).

6. A fuze release mechanism according to claim 5, characterised in that the sheath (12) ends in an annular chamber (3) which surrounds a base (2) on which the plate (4) is seated.

## Revendications

1. Dispositif de déclenchement de fusée situé à la tête d'un projectile sous-marin, dans lequel un capteur de pression placé dans une ouverture de la tête du projectile est soumis à la pression dynamique, caractérisé en ce que, dans la tête (1) du projectile, un disque céramique piézo-électrique (8), pourvu de contacts électriques (7, 9), s'appuie rigidement par l'un de ses côtés et est, par son autre côté, en contact avec un corps de transmission de la pression (11) qui est placé dans l'ouverture de la tête (1).

2. Dispositif selon la revendication 1, caractérisé en ce que le disque céramique piézo-électrique (8) est soutenu, de son côté opposé au corps de transmission de la pression (11) par une plaque (4) qui comporte à côté du disque céramique piézo-électrique (8) des broches de contact (5, 6) reliées aux contacts (7, 9).

3. Dispositif selon la revendication 2, caractérisé en ce que les contacts sont formés par des feuilles (7, 9) dont l'une se trouve entre le disque céramique piézo-électrique (8) et le corps de transmission de la pression (11) et l'autre entre le disque céramique piézo-électrique (8) et la plaque (4).

4. Dispositif selon l'une des revendications précédentes caractérisé en ce qu'un élément isolant (10) est placé à la périphérie du disque céramique piézo-électrique (8), lequel élément se trouve entre la plaque (4) et le corps de transmission de la pression (11).

5. Dispositif selon l'une des revendications précédentes, caractérisé en ce que le corps de transmission de la pression (11), le disque céramique piézo-électrique (8) et la plaque (4) sont entourés par une enveloppe (12) commune qui est maintenue dans la tête de projectile (1).

6. Dispositif selon la revendication 5, caractérisé en ce que l'enveloppe (12) s'achève dans une chambre annulaire (3) qui embrasse un socle (2) sur lequel repose la plaque (4).
